# EUROPÄISCHE PATENTSCHRIFT

(11) **EP 1 094 199 B1**
(45) Veröffentlichungstag und Bekanntmachung des Hinweises auf die Patenterteilung: **04.05.2005**
(21) Anmeldenummer: 00810930.8
(22) Anmeldetag: 10.10.2000
(51) Int. Cl.: F01D 5/18

(54) **Rotor für eine Gasturbine**
Rotor for a gas turbine
Rotor pour une turbine à gaz

(30) Priorität: 18.10.1999 DE 19950109
(43) Veröffentlichungstag der Anmeldung: 25.04.2001
(73) Patentinhaber: ALSTOM Technology Ltd, 5400 Baden (CH)
(72) Erfinder: Beeck, Alexander, Dr., 79790 Küssaberg (DE); Brandl, Herbert, 79761 Waldschut-Tiengen (DE); Haehnle, Hartmut, 79790 Küssaberg (DE); Von Arx, Beat, 4632 Trimbach (CH)

(56) Entgegenhaltungen:
- EP-A- 0 043 300
- DE-A- 2 639 511
- US-A- 4 523 890
- US-A- 5 415 526
- US-A- 5 800 124

## Beschreibung

### TECHNISCHES GEBIET

Die vorliegende Erfindung bezieht sich auf das Gebiet der Technik von Gasturbinen. Sie betrifft einen Rotor für eine Gasturbine gemäss dem Oberbegriff des unabhängigen Anspruchs.

Ein solcher Rotor ist z.B. aus der Druckschrift US-A-4,505,640 bekannt.

### STAND DER TECHNIK

Ein Rotor der eingangs genannten Art ist in einem Ausschnitt beispielhaft in Fig. 1 dargestellt. Der Rotor 10 umfasst eine Rotorscheibe 11, an deren Umfang eine Vielzahl von im wesentlichen in axialer Richtung verlaufender, durch Rotorzacken 15 voneinander getrennter Aufnahmeschlitze 13 angeordnet sind. In die Aufnahmeschlitze 13 münden von unten kommend in der Rotorscheibe 11 verlaufende Kühlluftzuführungen 14, durch die Kühlluft für die Kühlung der Rotorschaufeln 16 bereitgestellt wird. Die Rotorschaufeln 16, die jeweils ein Schaufelblatt 17, einen Schaufelfuss 19 und eine oberhalb des Schaufelfusses 19 angeordnete Plattform 18 aufweisen, sind mit dem Schaufelfuss 19 in axialer Richtung in die Aufnahmeschlitze 13 eingeschoben und werden dort lösbar gehalten, wobei ein Formschluss meist durch eine tannenbaumartige Ausgestaltung ("fir-tree") des Querschnittsprofils erreicht wird. Zwischen den Plattformen 18 und der darunterliegenden Umfangsfläche 15 der Rotorscheibe 11 werden Hohlräume 21 gebildet. Die mittels der Kühlluftzuführung 14 herangeführte Kühlluft (oder eine anderes geeignetes Kühlmedium) wird durch (nicht dargestellte) Kanäle im Inneren des Schaufelfusses 19 ins Innere des (hohlen) Schaufelblattes 17 geführt, strömt dort und wird dann durch Austrittsöffnungen am Schaufelblatt 17 und/oder an der Plattform 18 ausgelassen.

Bei den Rotorschaufeln 16 muss aus Gründen der thermischen Belastbarkeit nicht nur das eigentliche Schaufelblatt 17 durch das im Inneren strömende Kühlmedium gekühlt werden, sondern auch der Schaufelfuss 19 sowie die oberhalb des Schaufelfusses angeordnete Plattform 18.

Zur Kühlung dieser Teilbereiche der Rotorschaufel sind in der Vergangenheit eine Vielzahl von Vorschlägen gemacht worden:

In den Druckschriften US-A-4,012,167, US-A-5,639,216 und US-A-5,848,876 wird beispielsweise vorgeschlagen, im Inneren der Plattform horizontal verlaufende Kühlluftkanäle unterzubringen, die auf verschiedene Weise mit Kühlluft versorgt werden. Eine solche interne Kühlung der Plattform ist jedoch herstellungstechnisch sehr aufwendig, weil es schwierig ist, beispielsweise bei gegossenen Schaufeln entsprechende Kanäle auszubilden.

In der US-A-5,800,124 wird weiterhin vorgeschlagen, seitlich im Fussbereich angeordnete Abdeckplatten so auszubilden, dass die hintere Kante der Schaufelplattform durch entsprechende vertikale Kanäle in den Abdeckplatten von unten mit Kühlluft angeblasen werden. Eine durchgängige Kühlung der Plattform ist damit nicht möglich.

In der US-A-5,738,489 wird vorgeschlagen, auf der Unterseite der Plattformen einen thermischen Leiter anzubringen, der die Wärme von der Plattform abführt und zum zentralen Kühlluftkanal im Schaufelfuss führt. Eine solche Lösung ist ebenfalls herstellungstechnisch aufwendig, weil hier spezielle Materialien zusätzlich auf die Schaufel aufgebracht werden müssen. Darüber hinaus ist eine Spülung der Hohlräume unterhalb der Plattform mit Kühlluft auf diese Weise nicht möglich.

In der US-A-5,340,278 schliesslich wird vorgeschlagen, auf der Höhe der Plattform schräg nach unten verlaufende Bohrungen vorzusehen, durch die Kühlluft aus dem zentralen Kühlluftkanal der Schaufel in die Hohlräume unterhalb der Plattform eingeblasen wird. Hierdurch wird zwar eine Kühlung der Plattform und eine Spülung der Hohlräume ermöglicht, die Bohrungen sind jedoch ebenfalls sehr aufwendig in der Herstellung.

Weiterhin ist es üblich, wie beispielsweise in US-A-5,415,526 dargelegt, bei Rotorschaufeln, die von der Rotorseite her mit Kühlluft gespiesen werden, diejenige Kühlluft, die an der Befestigung vorbeiströmt, zur Kühlung der Plattform oder zumindest zum Spülen der Hohlräume zu benutzen. Die Menge der Kühlluft ist, da sie von der Passung zwischen Schaufelfuss und Aufnahmeschlitz abhängt und eher einer Leckage gleichkommt, unbestimmt.

### DARSTELLUNG DER ERFINDUNG

Es ist daher Aufgabe der Erfindung, einen Rotor zu schaffen, bei dem auf herstellungstechnisch einfache Weise Kühlmedium bzw. Kühlluft in definierter Menge von der rotorseitigen Kühlluftzuführung in die Hohlräume unterhalb der Plattform gebracht werden kann.

Die Aufgabe wird durch die Gesamtheit der Merkmale des unabhängigen Anspruchs gelöst. Der Kern der Erfindung besteht darin, zwischen der Aussenseite des Schaufelfusses und der Innenseite des Aufnahmeschlitzes Kühlluftkanäle auszubilden, die sich als Ausnehmungen einfach herstellen lassen und das Kühlmedium auf direktem Wege von der Kühlluftzuführung in die Hohlräume führen.
Diese Ausnehmungen können auf besonders einfache Weise direkt beim Giessen ausgeformt oder durch nachträglichen Materialabtrag hergestellt werden.

Besonders einfach ist es, wenn gemäss einer bevorzugten Weiterbildung dieser Ausführungsform die Kühlluftkanäle als Ausnehmungen ausgebildet sind, welche vertikal zwischen der Mündung der Kühlluftzuführung und den Hohlräumen verlaufen.

Eine andere bevorzugte Weiterbildung ist dadurch gekennzeichnet, dass die Kühlluftkanäle als Ausnehmungen ausgebildet sind, welche einerseits von der Mündung der Kühlluftzuführung horizontal nach aussen zu einer Stirnseite des Schaufelfusses und andererseits an der Stirnseite vertikal nach oben bis in die Hohlräume verlaufen, dass die stirnseitigen Ausnehmungen nach aussen hin durch Abdeckplatten abgedichtet sind, dass zur axialen Sicherung der Rotorschaufeln in den Aufnahmeschlitzen stirnseitig angeordnete Axialsicherungsbleche vorgesehen sind, und dass die Axialsicherungsbleche als Abdeckplatten eingesetzt werden.

Eine weitere bevorzugte Weiterbildung zeichnet sich dadurch aus, dass ein Kühlluftkanal als Ausnehmung ausgebildet ist, welche von der Mündung der Kühlluftzuführung horizontal nach aussen zu einer Stirnseite des Schaufelfusses führt, dass zur axialen Sicherung der Rotorschaufel in dem Aufnahmeschlitz ein stirnseitig angeordnetes Axialsicherungsblech vorgesehen ist, und dass das Axialsicherungsblech so ausgeformt ist, dass zwischen dem Axialsicherungsblech und der Stirnseite des Schaufelfusses ein vertikal nach oben bis in die Hohlräume verlaufender Kühlluftkanal gebildet wird. Die Bildung der Kühlluftkanäle kann so zumindest teilweise durch eine vergleichsweise einfache Formung der Axialsicherungsbleche bewirkt werden.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in perspektivischer Seitenansicht den Ausschnitt einer Rotorscheibe mit eingesetzter, gekühlter Rotorschaufel nach dem Stand der Technik;
- Fig. 2: eine zu Fig. 1 vergleichbare Darstellung eines Rotors mit zusätzlichen vertikalen Kühlluftkanälen gemäss einem ersten Ausführungsbeispiel der Erfindung;
- Fig. 3: eine Rotorschaufel mit am Schaufelfuss angeformten zusätzlichen horizontal und vertikal verlaufenden Kühlluftkanälen gemäss einem zweiten Ausführungsbeispiel der Erfindung;
- Fig. 4: in der Seitenansicht die in die Rotorscheibe eingesetzte Rotorschaufel nach Fig. 3, wobei zur Bildung der vertikalen Kühlluftkanäle ein Axialsicherungsblech herangezogen wird;
- Fig. 5: eine zu Fig. 4 vergleichbare Darstellung eines anderen Ausführungsbeispiels der Erfindung, bei welchem die vertikalen Kühlluftkanäle durch eingeformte Sicken im Axialsicherungsblech gebildet werden;
- Fig. 6: eine zu Fig. 4 vergleichbare Darstellung eines anderen Ausführungsbeispiels der Erfindung, bei welchem die vertikalen Kühlluftkanäle durch flächige Ausnehmungen im Axialsicherungsblech gebildet werden;
- Fig. 7: in einer perspektivischen Seitenansicht von Vorderseite (Teilfigur A) und Rückseite (Teilfigur B) das Axialsicherungsblech gemäss Fig. 5; und
- Fig. 8: in einer perspektivischen Seitenansicht von Vorderseite (Teilfigur A) und Rückseite (Teilfigur B) das Axialsicherungsblech gemäss Fig. 6.

### WEGE ZUR AUSFÜHRUNG DER ERFINDUNG

In Fig. 2 ist in einer zu Fig. 1 vergleichbaren Darstellung ein Rotor mit zusätzlichen vertikalen Kühlluftkanälen gemäss einem ersten Ausführungsbeispiel der Erfindung wiedergegeben. Gleiche Teile sind dabei mit den gleichen Bezugszeichen versehen, wie in Fig. 1. Die Hohlräume 21 unterhalb der Plattform 18 werden hier direkt mittels vertikaler Kühlluftkanäle 22 mit Kühlluft versorgt. Die Kühlluftkanäle 22 verlaufen direkt von der Mündung der Kühlluftzuführung 14 im Boden des Aufnahmeschlitzes 13 zum Hohlraum 21 und spülen den Hohlraum 21 mit Kühlluft und kühlen gleichzeitig die Unterseite der Plattform 18. Die Kühlluftkanäle 22 liegen in der vertikalen Mittelebene der Rotorschaufel 160 und werden durch Ausnehmungen im Schaufelfuss 19 gebildet, die entweder beim Giessen der Rotorschaufel 160 eingeformt oder später durch Materialabtrag (z.B. Fräsen) gebildet werden. Der Querschnitt der Kühlluftkanäle 22 wird dabei entsprechend der benötigten Kühlluftmenge ausgelegt.

Eine andere Möglichkeit, gemäss der Erfindung Kühlluftkanäle am Schaufelfuss durch entsprechende Ausnehmungen zu bilden, ist in Fig. 3 und 4 dargestellt. Bei der Rotorschaufel 161 der Fig. 3 sind an der einen Stirnseite des Schaufelfusses 19 durch Aussparungen vertikal verlaufende Kühlluftkanäle 23, 24 freigehalten, durch die Kühlluft von unten in die Hohlräume 21 hinaufgeleitet wird. Zur äusseren Begrenzung der Kühlluftkanäle 23, 24 dient ein zur axialen Sicherung der Rotorschaufel 161 in entsprechende Nuten 27, 28 eingesetztes Axialsicherungsblech 26. Zur Verbindung der vertikalen Kühlluftkanäle 23, 24 mit der Mündung der Kühlluftzuführung 14 ist ein weiterer horizontaler Kühlluftkanal 25 vorgesehen, der durch eine Aussparung bzw. Ausnehmung auf der Unterseite des Schaufelfusses 19 gebildet wird. Die Kühlluft strömt dann gemäss den Pfeilen in Fig. 4 aus der Kühlluftzuführung 14 und über die Kühlluftkanäle 25 und 23 bzw. 24 nach oben in die Hohlräume 21 unterhalb der Plattform 18.

Selbstverständlich ist es aber auch denkbar, den Schaufelfuss in der in Fig. 1 gezeigten Form beizubehalten und die zusätzlichen Kühlluftkanäle durch komplementäre Aussparungen bzw. Ausnehmungen in den Aufnahmeschlitzen 13 der Rotorscheibe 11 zu bilden.

Eine weitere Art, die Kühlluftkanäle gemäss der Erfindung im Bereich des Schaufelfusses 19 zu bilden, ist in den Fig. 5 bis 8 dargestellt. Auch hier sind - wie beim Ausführungsbeispiel der Fig. 3 - die vertikalen Kühlluftkanäle an einer Stirnseite des Schaufelfusses 19 angeordnet und werden durch einen vertikalen Kühlluftkanal 25 mit der Kühlluftzuführung 14 verbunden. Anders als bei Fig. 3 werden die dazu notwendigen Ausnehmungen jedoch nicht am Schaufelfuss 19 selbst vorgesehen, sondern an einem stirnseitig zur axialen Sicherung der Rotorschaufel 162 eingesetzten Axialsicherungsblech 260 bzw. 261. Beim Axialsicherungsblech 260 gemäss Fig. 5 bzw. Fig. 7 werden die vertikalen Kühlluftkanäle 30 durch im Axialsicherungsblech eingeformte Sicken 29 bzw. 29' gebildet (jeweils eine der Sicken ist einem Schaufelfuss zugeordnet). Beim Axialsicherungsblech 261 gemäss Fig. 6 bzw. Fig. 8 werden die vertikalen Kühlluftkanäle durch im (dickeren) Axialsicherungsblech untergebrachte Ausnehmungen 31 bzw. 31' gebildet. Zwischen den Sicken 29, 29' bzw. Ausnehmungen 31, 31' kann jeweils ein Sicherungsnocken 32 bzw. 33 vorgesehen werden, mit dem das Sicherungsblech zur Umfangssicherung in eine Sicherungsnut 20 am Schaufelfuss 19 (Fig. 1-3) eingreift. Der Kühlluftstrom erfolgt bei dieser Art der Kanalführung entlang den in Fig. 5 und 6 eingezeichneten Pfeilen.

Insgesamt ergibt sich mit der Erfindung auf herstellungstechnisch besonders einfache Weise eine definierte Spülung der Hohlräume unterhalb der Plattformen, durch welche der Eintritt von Heissgas sicher verhindert wird, sowie eine gute Kühlung der Plattformen selbst.

### BEZUGSZEICHENLISTE

- 10: Rotor
- 11: Rotorscheibe
- 12: Rotorzacke
- 13: Aufnahmeschlitz
- 14: Kühlluftzuführung
- 15: Umfangsfläche (Rotorscheibe)
- 16,160-162: Rotorschaufel
- 17: Schaufelblatt
- 18: Plattform
- 19: Schaufelfuss
- 20: Sicherungsnut
- 21: Hohlraum
- 22-25: Kühlluftkanal
- 26, 260,261: Axialsicherungsblech
- 27,28: Nut
- 29,29': Sicke
- 30: Kühlluftkanal
- 31,31': Ausnehmung
- 32,33: Sicherungsnocken

## Patentansprüche

1. Rotor (10) für eine Gasturbine, welcher Rotor (10) eine Mehrzahl von Rotorschaufeln (160-162) umfasst, die jeweils ein Schaufelblatt (17), einen Schaufelfuss (19) und eine zwischen Schaufelblatt (17) und Schaufelfuss (19) angeordnete Plattform (18) umfassen und mit dem Schaufelfuss (19) in einen am äusseren Umfang einer Rotorscheibe (11) angeordneten axialen Aufnahmeschlitz (13) derart eingeschoben und dort lösbar gehalten sind, dass zwischen der Plattform (18) und der Umfangsfläche (15) der Rotorscheibe (11) Hohlräume (21) gebildet werden, und die zur Kühlung jeweils durch wenigstens eine in der Rotorscheibe (11) verlaufende und in den Aufnahmeschlitz (13) mündende Kühlluftzuführung (14) mit Kühlluft versorgt werden, welche Kühlluft durch den Schaufelfuss (19) hindurch ins Innere des Schaufelblattes (17) geleitet wird, wobei zum Spülen der Hohlräume (21) und zum Kühlen der Plattform (18) zwischen der Aussenseite des Schaufelfusses (19) und der Innenseite des Aufnahmeschlitzes (13) Kühlluftkanäle (22-25) vorgesehen sind, über welche Kühlluft von der Kühlluftzuführung (14) in die Hohlräume (21) geleitet wird, **dadurch gekennzeichnet, dass** die Kühlluftkanäle (22-25) zumindest teilweise als Ausnehmungen im Schaufelfuss (19) und/oder Aufnahmeschlitz (13) ausgebildet sind.

2. Rotor nach Anspruch 1, **dadurch gekennzeichnet, dass** die Kühlluftkanäle (22) als Ausnehmungen ausgebildet sind, welche vertikal zwischen der Mündung der Kühlluftzuführung (14) und den Hohlräumen (21) verlaufen.

3. Rotor nach Anspruch 1, **dadurch gekennzeichnet, dass** die Kühlluftkanäle (23-25) als Ausnehmungen ausgebildet sind, welche einerseits von der Mündung der Kühlluftzuführung (14) horizontal nach aussen zu einer Stirnseite des Schaufelfusses (19) und andererseits an der Stirnseite vertikal nach oben bis in die Hohlräume (21) verlaufen, und dass die stirnseitigen Ausnehmungen nach aussen hin durch Abdeckplatten (26) abgedichtet sind.

4. Rotor nach Anspruch 3, **dadurch gekennzeichnet, dass** zur axialen Sicherung der Rotorschaufeln (161) in den Aufnahmeschlitzen (13) stirnseitig angeordnete Axialsicherungsbleche (26) vorgesehen sind, und dass die Axiatstcherungsbleche (26) als Abdeckplatten eingesetzt werden.

5. Rotor nach Anspruch 1, **dadurch gekennzeichnet, dass** ein Kühlluftkanal (25) als Ausnehmung ausgebildet ist, welche von der Mündung der Kühlluftzuführung (14) horizontal nach aussen zu einer Stirnseite des Schaufelfusses (19) führt, dass zur axialen Sicherung der Rotorschaufel (162) in dem Aufnahmeschlitz (13) ein stirnseitig angeordnetes Axialsicherungsblech (260, 261) vorgesehen ist, und dass das Axialsicherungsblech (260, 261) so ausgeformt ist, dass zwischen dem Axialsicherungsblech (260, 261) und der Stirnseite des Schaufelfusses (19) ein vertikal nach oben bis in die Hohlräume (21) verlaufender Kühlluftkanal (30, 31) gebildet wird.

6. Rotor nach Anspruch 5, **dadurch gekennzeichnet, dass** zur Ausbildung der vertikalen Kühlluftkanäle (30) in das Axialsicherungsblech (260) Sicken (29, 29') eingeformt sind.

7. Rotor nach Anspruch 5, **dadurch gekennzeichnet, dass** zur Ausbildung der vertikalen Kühlluftkanäle in dem Axialsicherungsblech (261) Ausnehmungen (31, 31') vorgesehen sind.

## Claims

1. Rotor (10) for a gas turbine, which rotor (10) comprises a multiplicity of rotor blades (160-162) of which each comprises a blade airfoil (17), a blade root (19) and a platform (18) arranged between blade airfoil (17) and blade root (19) and each of which, together with the blade root (19), is pushed into an axial location slot (13), which is arranged on the outer periphery of a rotor disc (11), and is releasably retained there in such a way that hollow spaces (21) are formed between the platform (18) and the peripheral surface (15) of the rotor disc (11), and each of which is supplied, for cooling purposes, with cooling air through at least one cooling air supply passage (14) extending in the rotor disc (11) and emerging into the location slot (13), which cooling air is fed through the blade root (19) to within the blade airfoil (17), cooling air ducts (22-25), by means of which cooling air is fed from the cooling air supply passage (14) into the hollow spaces (21), being provided between the outside of the blade root (19) and the inside of the location slot (13) in order to flush the hollow spaces (21) and cool the platform (18), **characterized in that** the cooling air ducts (22-25) are at least partially configured as recesses in the blade root (19) and/or location slot (13).

2. Rotor according to Claim 1, **characterized in that** the cooling air ducts (22) are configured as recesses, which extend vertically between the outlet of the cooling air supply passage (14) and the hollow spaces (21).

3. Rotor according to Claim 1, **characterized in that** the cooling air ducts (23-25) are configured as recesses which, on the one hand, extend horizontally outwards from the outlet of the cooling air supply passage (14) to an end surface of the blade root (19) and, on the other hand, extend vertically upwards on the end surface and into the hollow spaces (21), and **in that** the end-surface recesses are sealed towards the outside by cover plates (26).

4. Rotor according to Claim 3, **characterized in that** axial locking plates (26), which are arranged at the end surface, are provided to secure the rotor blades (161) axially in the location slots (13), and **in that** the axial locking plates (26) are employed as cover plates.

5. Rotor according to Claim 1, **characterized in that** a cooling air duct (25) is configured as a recess which leads horizontally outwards from the outlet of the cooling air supply passage (14) to an end surface of the blade root (19), **in that** an axial locking plate (260, 261), which is arranged at the end surface, is provided to secure the rotor blade (162) axially in the location slot (13), and **in that** the axial locking plate (260, 261) is shaped in such a way that a cooling air duct (30, 31) is formed which extends vertically upwards between the axial locking plate (260, 261) and the end surface of the blade root (19) and into the hollow spaces (21).

6. Rotor according to Claim 5, **characterized in that** crimps (29, 29') are formed in the axial locking plate (260) in order to create the vertical cooling air ducts (30).

7. Rotor according to Claim 5, **characterized in that** recesses (31, 31') are provided in the axial locking plate (261) in order to create the vertical cooling air ducts.

## Revendications

1. Rotor (10) pour une turbine à gaz, lequel rotor (10) comprend une pluralité d'aubes de rotor (160-162), qui comprennent chacune une pale (17), une base d'aube (19) et une plate-forme (18) disposée entre la pale (17) et la base d'aube (19), et qui sont enfoncées et maintenues lâchement avec la base d'aube (19) dans une fente de logement axiale (13) disposée dans une périphérie extérieure d'un disque de rotor (11) de telle sorte qu'entre la plate-forme (18) et la surface périphérique (15) du disque de rotor (11) soient formés des espaces creux (21), et qui sont alimentées en air de refroidissement pour le refroidissement à chaque fois par au moins une alimentation en air de refroidissement (14) s'étendant dans le disque de rotor (11) et débouchant dans la fente de logement (13), lequel air de refroidissement est guidé à travers la base d'aube (19) jusqu'à l'intérieur de la pale (17), des canaux d'air de refroidissement (22-25) étant prévus pour le rinçage des espaces creux (21) et pour le refroidissement de la plate-forme (18) entre le côté extérieur de la base d'aube (19) et le côté intérieur de la fente de logement (13), lesquels permettent de conduire l'air de refroidissement de l'alimentation en air de refroidissement (14) dans les espaces creux (21), **caractérisé en ce que** les canaux d'air de refroidissement (22-25) sont réalisés au moins en partie sous la forme d'évidements dans la base d'aube (19) et/ou la fente de logement (13).

2. Rotor selon la revendication 1, **caractérisé en ce que** les canaux d'air de refroidissement (22) sont réalisés sous la forme d'évidements qui s'étendent verticalement entre l'embouchure de l'alimentation en air de refroidissement (14) et les espaces creux (21).

3. Rotor selon la revendication 1, **caractérisé en ce que** les canaux d'air de refroidissement (23-25) sont réalisés sous la forme d'évidements qui s'étendent d'une part depuis l'embouchure de l'alimentation en air de refroidissement (14) horizontalement vers l'extérieur jusqu'à un côté frontal de la base d'aube (19) et d'autre part s'étendent sur le côté frontal verticalement vers le haut jusque dans les espaces creux (21), et **en ce que** les évidements du côté frontal sont rendus étanches vers l'extérieur par des plaques de recouvrement (26).

4. Rotor selon la revendication 3, **caractérisé en ce que** pour la fixation axiale des aubes de rotor (161) dans les fentes de logement (13), on prévoit des tôles de fixation axiales (26) disposées du côté frontal, et **en ce que** les tôles de fixation axiales (26) sont utilisées comme plaques de recouvrement.

5. Rotor selon la revendication 1, **caractérisé en ce qu'**un canal d'air de refroidissement (25) est réalisé sous forme d'évidement qui conduit depuis l'embouchure de l'alimentation en air de refroidissement (14) horizontalement vers l'extérieur jusqu'à un côté frontal de la base d'aube (19), **en ce que** pour la fixation axiale de l'aube de rotor (162) dans la fente de logement (13), on prévoit une tôle de fixation axiale (260, 261) disposée du côté frontal, et **en ce que** la tôle de fixation axiale (260, 261) est formée de telle sorte qu'un canal d'air de refroidissement (30, 31) s'étendant verticalement vers le haut jusque dans les espaces creux (21) soit formé entre la tôle de fixation axiale (260, 261) et le côté frontal de la base d'aube (19).

6. Rotor selon la revendication 5, **caractérisé en ce que** pour la réalisation des canaux d'air de refroidissement (30) verticaux on forme dans la tôle de fixation axiale (260) des moulures (29, 29').

7. Rotor selon la revendication 5, **caractérisé en ce que** pour la réalisation des canaux d'air de refroidissement verticaux on prévoit dans la tôle de fixation axiale (261) des évidements (31, 31').
